# EUROPÄISCHE PATENTSCHRIFT

(11) **EP 0 595 007 B1**
(45) Veröffentlichungstag und Bekanntmachung des Hinweises auf die Patenterteilung: **11.06.1997**
(21) Anmeldenummer: 93114813.4
(22) Anmeldetag: 15.09.1993
(51) Int. Cl.: A47L 11/30

(54) **Reinigungsvorrichtung für die Bodenreinigung**
Floor cleaning device
Machine de nettoyage du sol

(30) Priorität: 24.10.1992 DE 4236030
(43) Veröffentlichungstag der Anmeldung: 04.05.1994
(73) Patentinhaber: Alfred Kärcher GmbH & Co., 71364 Winnenden (DE)
(72) Erfinder: Urban, Uwe, D-71384 Weinstadt (DE); Röck, Dirk, D-74385 Pleidelsheim (DE)
(74) Vertreter: Hoeger, Stellrecht & Partner

(56) Entgegenhaltungen:
- DE-A- 1 428 434
- US-A- 3 837 038
- US-A- 3 881 215
- US-A- 3 942 218
- US-A- 4 393 538

## Beschreibung

Die Erfindung betrifft eine Reinigungsvorrichtung für die Bodenreinigung mit einem mobilen Rahmen und mit mindestens einem an einer Bodenfläche angreifenden, drehbaren, Schmutz und/oder Abfall von der Bodenfläche aufnehmenden und in einen Sammelbehälter transportierenden Reinigungswerkzeug sowie mit einem Antriebselement zum Drehen des Reinigungswerkzeuges.

Derartige Reinigungsvorrichtungen werden insbesondere als Kehr- oder Schrubbmaschinen verwendet und sind beispielsweise in der DE-A-21 45 633, der EP-A-0 103 471, der EP-A-0 230 665 und der US-A-3 942 218 beschrieben. Dabei werden als Reinigungswerkzeug eine oder mehrere Scheibenbürsten oder Bürstenwalzen verwendet, die direkt an der zu reinigenden Bodenfläche angreifen und diese eventuell unter Zuhilfenahme einer Reinigungsflüssigkeit säubern.

Bei der Reinigung von Bodenflächen, die mit groben Schmutz- oder Abfallteilen, beispielsweise Getränkedosen, verunreinigt sind, ergibt sich bei den vorbekannten Reinigungsvorrichtungen das Problem, daß diese groben Teile entweder von der Reinigungsvorrichtung gar nicht aufgenommen, sondern lediglich vor der Reinigungsvorrichtung an der Bodenfläche entlang verschoben werden, oder daß zur Aufnahme der groben Teile eine große Leistungsaufnahme der Reinigungsvorrichtung erforderlich ist. Ist die zu reinigende Bodenfläche zusätzlich mit einer Staubschicht bedeckt, so ist die Aufnahme grober Schmutz- oder Abfallteile neben der hohen Leistungsaufnahme mit einer großen Staubentwicklung verbunden. Zusätzlich bewirkt die Reinigung von mit groben Schmutz- oder Abfallteilen verunreinigten Bodenflächen bei vorbekannten Reinigungsvorrichtungen eine starke Belastung und damit verbunden eine schnelle Abnützung der Reinigungswerkzeuge.

Es sind auch Saugmaschinen bekannt, bei denen Grobschmutzteile durch eine Schaufelwalze in einen Saugstrom gefördert werden (US-A-3 837 038; US-A-3 881 215), jedoch handelt es sich dabei um Vorrichtungen, bei denen die Abreinigung der Fläche im wesentlichen durch einen Saugstrom erfolgt, so daß eine gründliche Nachbearbeitung der zu reinigenden Fläche nicht zu erreichen ist. Außerdem werden bei derartigen Vorrichtungen Grobschmutzteile und Feinschmutzteile, die durch die Grobschmutzwalze bzw. die Feinschmutz-Reinigungswerkzeuge vom Boden entfernt werden, gemeinsam aufgenommen, so daß eine nachträgliche Trennung erforderlich ist.

Es ist Aufgabe der Erfindung, eine gattungsgemäße Reinigungsvorrichtung anzugeben, bei der die Reinigung von Bodenflächen, die mit groben Schmutz- oder Abfallteilen verunreinigt sind, weder mit einer schnellen Abnützung der Reinigungswerkzeuge noch mit einer hohen Leistungsaufnahme des Antriebselementes verbunden ist.

Außerdem soll die Trennung von groben Schmutz- und Abfallteilen und Feinschmutzteilen vereinfacht werden.

Diese Aufgabe wird bei einer Reinigungsvorrichtung der eingangs beschriebenen Art erfindungsgemäß dadurch gelöst, daß in Bewegungsrichtung der Reinigungsvorrichtung vor dem ersten Reinigungswerkzeug eine in einem Abstand zur Bodenfläche gehaltene, grobe Schmutz- und Abfallteile von der Bodenfläche kehrende Kehrwalze angeordnet ist, deren Rotationsachse im wesentlichen quer zur Bewegungsrichtung der Reinigungsvorrichtung und ungefähr parallel zur Bodenfläche positioniert ist, und daß die Reinigungsvorrichtung einen der Kehrwalze benachbart angeordneten, die groben Schmutz- und Abfallteile von der Kehrwalze aufnehmenden Grobschmutzbehälter aufweist.

Die erfindungsgemäße Lösung sieht somit vor, daß zusätzlich zu den bekannten, direkt an der Bodenfläche angreifenden Reinigungswerkzeugen in Bewegungsrichtung der Reinigungsvorrichtung vor diesen Reinigungswerkzeugen eine Kehrwalze zum Einsatz kommt, die in einem Abstand zur Bodenfläche gehalten ist. Da diese Kehrwalze nicht direkt mit der Bodenfläche in Berührung kommt, werden von ihr lediglich größere Gegenstände, beispielsweise Getränkedosen und dergleichen, aufgenommen und somit von der Bodenfläche gekehrt. Für die Kehrwalze ist dazu eine relativ geringe Drehzahl und damit eine relativ geringe Leistungsaufnahme ausreichend. Die geringe Drehzahl und der fehlende Kontakt zur Bodenfläche bewirken zusätzlich einen sehr geringen Verschleiß der Kehrwalze. Für die in Bewegungsrichtung der Reinigungsvorrichtung hinter der Kehrwalze angeordneten, bekannten Reinigungswerkzeuge ergibt sich eine bereits von groben Schmutz- und Abfallteilen gereinigte Bodenfläche, so daß deren Reinigungstätigkeit nicht mit einer zusätzlichen Leistungsaufnahme oder einer besonderen Abnutzung durch grobe Schmutz- und Abfallteile beeinträchtigt wird.

Diese Lösung hat außerdem den Vorteil, daß die größeren Gegenstände nicht mit dem von den bekannten Reinigungswerkzeugen aufgenommenen Feinschmutz zusammen im bekannten Sammelbehälter deponiert werden, sondern die groben Schmutz- und Abfallteile vom Sammelbehälter getrennt im Grobschmutzbehälter aufbewahrt werden. Neben der beträchtlich verlängerten Füllungszeit für den Sammelbehälter ergibt sich zusätzlich ein einfacherer konstruktiver Aufbau der Reinigungsvorrichtung, da der Sammelbehälter unabhängig von der Kehrwalze auf die bekannten Reinigungswerkzeuge optimiert werden kann.

In einer besonders vorteilhaften Ausführungsform der Erfindung ist vorgesehen, daß die Kehrwalze einen zylinderförmigen Kern aufweist, an dessen Boden- und Deckenfläche die Kehrwalze drehbar gelagert ist und an dessen Mantelfläche radial nach außen abstehende, Schmutz- und Abfallteile aufnehmende Reinigungselemente befestigt sind. Dabei ist es besonders günstig, wenn die radiale Ausdehnung der Reinigungselemente mindestens ungefähr dem Kerndurchmesser der Kehrwalze entspricht. Eine relativ große radiale Ausdehnung der Reinigungselemente bewirkt ein besonders sicheres Aufnehmen größerer Schmutz- und Abfallteile und deren vollständige Überführung in den Grobschmutzbehälter.

In einer weiteren vorteilhaften Ausführungsform der Erfindung ist vorgesehen, daß die Reinigungselemente in Umfangsrichtung des Kerns der Kehrwalze in einzelnen Umfangsabschnitten angeordnet sind, zwischen denen sich jeweils Umfangsbereiche ohne Reinigungselemente befinden. Die Reinigungselemente sind in diesem Fall speichen- oder schaufelartig angeordnet und eignen sich besonders gut zur Aufnahme grober Schmutz- und Abfallteile. Diese werden von den Reinigungselementen eines Umfangsabschnittes schaufelartig von der Bodenfläche aufgenommen und in den Grobschmutzbehälter befördert.

Eine konstruktiv besonders einfache erfindungsgemäße Lösung sieht vor, daß die Reinigungselemente Borsten sind, während in einer anderen erfindungsgemäßen Lösung die Reinigungselemente durch Lappen gebildet werden, die aus einem Elastomer oder aus Gummi gefertigt sind.

Der Abstand der Kehrwalze von der Bodenfläche beträgt vorzugsweise mindestens ungefähr 1 cm. Dadurch wird sichergestellt, daß die Kehrwalze auch bei leichten Bodenunebenheiten nur größere Gegenstände zu fassen bekommt und nicht direkt mit der Bodenfläche in Berührung gelangt. Der Abstand der Kehrwalze zur Bodenfläche bestimmt die Größe der Schmutz- und Abfallteile, die von der Kehrwalze in den Grobschmutzbehälter befördert werden.

In einer vorteilhaften Ausführungsform der Erfindung ist vorgesehen, daß in der durch die Bewegungsrichtung der der Bodenfläche zugewandten Unterseite der Kehrwalze vorgegebenen Richtung der Kehrwalze benachbart eine grobe Schmutz- und Abfallteile von der Kehrwalze in den Grobschmutzbehälter leitende Rampe angeordnet ist. Die Rampe dient somit der Führung der von der Kehrwalze von der Bodenfläche aufgenommenen Abfallteile in den Grobschmutzbehälter. Dabei ist es besonders günstig, wenn eine untere, der Bodenfläche zugewandte Kante der Rampe unterhalb der Kehrwalze positioniert ist. Die Rampe kann beispielsweise in Bewegungsrichtung der Reinigungsvorrichtung hinter der Kehrwalze angeordnet sein.

Die beispielsweise in einem Abstand von 1 cm von der Bodenfläche gehaltene Kehrwalze bildet somit zusammen mit der Rampe und dem Grobschmutzbehälter eine Grobschmutzsammeleinheit, durch die grobe Schmutz- und Abfallteile von der zu reinigenden Bodenfläche aufgenommen werden, wodurch die Reinigungswirkung der anschließenden, an der Bodenfläche angreifenden Reinigungswerkzeuge verbessert wird. Gemäß der erfinderischen Lösung kann dabei die Grobschmutzsammeleinheit sowohl in die Anordnung der bekannten Reinigungswerkzeuge integriert sein als auch davon getrennt als separate Einheit einen Teil der Reinigungsvorrichtung bilden.

In einer bevorzugten Ausführungsform der Erfindung ist vorgesehen, daß die Reinigungsvorrichtung zwei Reinigungswerkzeuge in Form von zwei als Bürstenwalzen ausgebildeten Schrubbwalzen umfaßt mit im wesentlichen quer zur Bewegungsrichtung der Reinigungsvorrichtung und ungefähr parallel zur Bodenfläche orientierten Rotationsachsen, wobei eine erste Schrubbwalze in Bewegungsrichtung der Reinigungsvorrichtung vor dem Sammelbehälter und unterhalb des Grobschmutzbehälters und eine zweite Schrubbwalze hinter dem Sammelbehälter angeordnet ist. Somit werden größere Gegenstände mit Hilfe der Kehrwalze von der Bodenfläche entfernt und diese anschließend mit Hilfe der ersten und der zweiten Schrubbwalze intensiv gereinigt. Die erste Schrubbwalze nimmt feinere Schmutz- und Abfallteile von der Bodenfläche auf und befördert diese in den Sammelbehälter und die zweite Schrubbwalze bewirkt eine Nachreinigung der Bodenfläche.

Die mit den an der Bodenfläche angreifenden Schrubbwalzen verbundene Staubentwicklung wird reduziert und die Bodenreinigung intensiviert, wenn die Reinigungsvorrichtung eine Reinigungsflüssigkeit aus einem Vorratstank auf die Bodenfläche in Bewegungsrichtung der Reinigungsvorrichtung vor die erste Schrubbwalze leitende Zufuhrleitung umfaßt.

Dabei ist es besonders günstig, wenn die schmutzige Reinigungsflüssigkeit hinter den Schrubbwalzen von der Bodenfläche mit Hilfe einer Saugvorrichtung aufgenommen und in einen Rückgewinnungstank geführt wird.

In einer weiteren vorteilhaften Ausführungsform ist vorgesehen, daß die Schrubbwalzen und die Saugvorrichtung auf die Bodenfläche absetzbar und von der Bodenfläche anhebbar angeordnet sind. Dadurch kann wahlweise entweder mit auf die Bodenfläche abgesetzten Schrubbwalzen die Bodenfläche von groben Schmutz- und Abfallteilen gereinigt und anschließend intensiv mit Reinigungsflüssigkeit geschrubbt und schließlich mit Hilfe der auf die Bodenfläche abgesetzten Saugvorrichtung getrocknet werden, oder aber die Schrubbwalzen und die Saugvorrichtung werden von der Bodenfläche abgehoben und es erfolgt lediglich eine grobe Reinigung der Bodenfläche durch die Tätigkeit der Kehrwalze. Beispielsweise bei Kies- oder Schotterwegen kann lediglich die im Abstand zur Bodenfläche gehaltene Kehrwalze zum Einsatz kommen.

Die Erfindung bezieht sich auf die unterschiedlichsten Reinigungsvorrichtungen und wird nachfolgend am Beispiel einer fahrbaren Reinigungsvorrichtung erörtert. Die Erfindung ist jedoch nicht auf solche fahrbaren Reinigungsvorrichtungen beschränkt. Mit den beschriebenen konstruktiven Maßnahmen lassen sich die erfindungsgemäßen Effekte auch bei anderen Reinigungsvorrichtungen, beispielsweise bei von Hand geführten Reinigungsvorrichtungen, erzielen.

Die nachfolgende Beschreibung einer bevorzugten Ausführungsform der Erfindung dient im Zusammenhang mit der Zeichnung der näheren Erläuterung. Es zeigen:
- Figur 1 :: eine schematische Seitenansicht einer erfindungsgemäßen fahrbaren Reinigungsvorrichtung und
- Figur 2 :: einen vergrößerten Ausschnitt aus Figur 1.

In Figur 1 ist in Seitenansicht schematisch eine fahrbare Reinigungsvorrichtung 10 dargestellt. Diese weist einen von vier Rädern 14 gehaltenen Rahmen 12 auf, der mittig einen quaderförmigen Batteriekasten 16 trägt, der wiederum zur Halterung eines auf ihm angeordneten Sitzes 18 für das Bedienungspersonal dient. Vor dem Sitz 18 ist ein Lenkrad 20 angeordnet, das über eine schräg nach vorne verlaufende Lenkstange 22 mit dem Rahmen 12 verbunden ist. In Fahrtrichtung hinter dem Batteriekasten 16 sind auf dem Rahmen 12 ein Vorratstank 24 für Reinigungsflüssigkeit sowie ein in der Zeichnung nicht dargestellter Rückgewinnungstank für verschmutzte Reinigungsflüssigkeit angeordnet. Unterhalb des Batteriekastens 16 ist auf eine Bodenfläche 26 weisend ein Reinigungskopf 28 positioniert, der über in der Zeichnung nicht dargestellte Befestigungsglieder mit dem Rahmen 12 verbunden ist. Der Reinigungskopf 28, der nachfolgend unter Bezugnahme auf Figur 2 detailliert beschrieben ist, befindet sich in Fahrtrichtung der Reinigungsvorrichtung zwischen den vorderen und den hinteren Rädern 14.

Hinter den hinteren Rädern 14 ist eine an der Bodenfläche 26 angreifende Saugvorrichtung 30 angeordnet, die über eine Hebevorrichtung 32 auf die Bodenfläche 28 absenkbar und wieder anhebbar ist. Die Saugvorrichtung 30 ist über eine Saugleitung 34 mit dem in der Zeichnung nicht dargestellten Rückgewinnungstank für verschmutzte Reinigungsflüssigkeit verbunden. Der Vorratstank 24 für Reinigungsflüssigkeit ist über eine Zufuhrleitung 36 und ein Abstellventil 38 mit dem Reinigungskopf 28 verbunden.

Der Reinigungskopf 28 ist in Figur 2 vergrößert dargestellt. Er umfaßt zwei bezüglich der Fahrtrichtung der Reinigungsvorrichtung hintereinander angeordnete, jeweils als Bürstenwalze ausgebildete Schrubbwalzen 40, 42. Die Rotationsachsen der Schrubbwalzen 40, 42 sind jeweils quer zur Fahrtrichtung der Reinigungsvorrichtung und parallel zur Bodenfläche 26 in einem solchen Abstand zur Bodenfläche 26 angeordnet, daß die Schrubbwalzen jeweils direkt an der Bodenfläche 26 angreifen. Die Schrubbwalzen 40, 42 sind über Riemen 44 mit einem gemeinsamen Antriebselement 46 verbunden. Zwischen den beiden Schrubbwalzen 40, 42 ist ein Sammelbehälter 48 angeordnet. Die mit dem Vorratstank 24 verbundene Zufuhrleitung 36 führt in eine in Fahrtrichtung der Reinigungsvorrichtung unmittelbar vor der ersten Schrubbwalze 40 angeordnete Verteilerrinne 50, von der aus die Reinigungsflüssigkeit auf die Bodenfläche 26 verteilt wird.

In Fahrtrichtung der Reinigungsvorrichtung vor der ersten Schrubbwalze 40 ist eine Kehrwalze 52 im Abstand zur Bodenfläche 26 angeordnet. Die Kehrwalze 52 weist einen zylinderförmigen Kern 54 auf sowie von dessen Mantelfläche 56 radial abstehende Gummilappen 58. Die Gummilappen 58 sind dabei nicht kontinuierlich über den gesamten Umfang des Kerns 54 verteilt, sondern weisen jeweils einen Winkelabstand 60 zueinander auf.

In Fahrtrichtung hinter der Kehrwalze ist eine schräg nach hinten geneigte Rampe 62 angeordnet, durch die von der Kehrwalze 52 von der Bodenfläche 26 aufgenommene Abfallteile 64 in einen über der vorderen Schrubbwalze 40 angeordneten Grobschmutzbehälter 66 geleitet werden. Die Rampe 62 weist eine in Fahrtrichtung der Reinigungsvorrichtung vordere, der Kehrwalze 52 zugewandte und im Abstand zur Bodenfläche 26 gehaltene Kante 68 auf, die unterhalb der Kehrwalze 52 angeordnet ist. Die Rampe 62 verbindet somit einen unterhalb der Kehrwalze 52 gelegenen Bereich mit dem Grobschmutzbehälter 66.

Im Betrieb der Reinigungsvorrichtung 10 werden mit Hilfe der Gummilappen 58 der Kehrwalze 52 grobe Schmutz- und Abfallteile 64 von der Bodenfläche 26 aufgenommen und über die Rampe 62 in den Grobschmutzbehälter 66 gefördert. Da sowohl die Kehrwalze 52 als auch die Rampe 62 in einem Abstand zur Bodenfläche 26 gehalten sind, werden von diesen lediglich relativ große Gegenstände erfaßt, während feine Schmutz- und Abfallteile unter der Kehrwalze 52 und der Rampe 62 hindurch bis unter die erste Schrubbwalze 40 gelangen und von dieser von der Bodenfläche 26 entfernt und in den Sammelbehälter 48 transportiert werden. Die Reinigung der Bodenfläche wird verstärkt durch die Reinigungsflüssigkeit, die von dem Vorratstank 24 über die Zufuhrleitung 36 in die Verteilerrinne 50 geleitet wird und von dieser auf die Bodenfläche 26 verteilt wird. Eine weitere Unterstützung der Bodenreinigung erfolgt durch die zweite Schrubbwalze 42, die die Bodenfläche ein zweitesmal schrubbt, nachdem sowohl grobe als auch feine Schmutz- und Abfallteile von der Bodenfläche entfernt wurden. Die nach dem Schrubben auf der Bodenfläche 26 zurückbleibende verschmutzte Reinigungsflüssigkeit wird mit Hilfe der Saugvorrichtung 30 von der Bodenfläche wieder aufgenommen und über die Saugleitung 34 in den Rückgewinnungstank für verschmutzte Reinigungsflüssigkeit geleitet.

## Patentansprüche

1. Reinigungsvorrichtung (10) für die Bodenreinigung mit einem mobilen Rahmen (12) und mit mindestens einem an einer Bodenfläche (26) angreifenden, drehbaren, Schmutz und/oder Abfall von der Bodenfläche (26) aufnehmenden und in einen Sammelbehälter (48) transportierenden Reinigungswerkzeug (40) sowie mit einem Antriebselement (46) zum Drehen des Reinigungswerkzeuges (40),
**dadurch gekennzeichnet**, daß in Bewegungsrichtung der Reinigungsvorrichtung (10) vor dem ersten Reinigungswerkzeug (40) eine in einem Abstand zur Bodenfläche (26) gehaltene, grobe Schmutz- und Abfallteile (64) von der Bodenfläche (26) kehrende Kehrwalze (52) angeordnet ist, deren Rotationsachse im wesentlichen quer zur Bewegungsrichtung der Reinigungsvorrichtung (10) und ungefähr parallel zur Bodenfläche (26) positioniert ist, und daß die Reinigungsvorrichtung (10) einen der Kehrwalze (52) benachbart angeordneten, die groben Schmutz- und Abfallteile von der Kehrwalze (52) aufnehmenden Grobschmutzbehälter (66) aufweist.

2. Reinigungsvorrichtung nach Anspruch 1, dadurch gekennzeichnet, daß die Kehrwalze (52) einen zylinderförmigen Kern (54) aufweist, an dessen Boden- und Deckenfläche die Kehrwalze (52) drehbar gelagert ist und an dessen Mantelfläche (56) radial nach außen abstehende, Schmutz- und Abfallteile (64) aufnehmende Reinigungselemente befestigt sind.

3. Reinigungsvorrichtung nach Anspruch 2, dadurch gekennzeichnet, daß die radiale Ausdehnung der Reinigungselemente mindestens dem Kerndurchmesser der Kehrwalze entspricht.

4. Reinigungsvorrichtung nach Anspruch 2 oder 3, dadurch gekennzeichnet, daß die Reinigungselemente in Umfangsrichtung des Kerns (54) der Kehrwalze (52) in einzelnen Umfangsabschnitten angeordnet sind, zwischen denen sich jeweils Umfangsbereiche ohne Reinigungselemente befinden.

5. Reinigungsvorrichtung nach Anspruch 2, 3 oder 4, dadurch gekennzeichnet, daß die Reinigungselemente Borsten sind.

6. Reinigungsvorrichtung nach Anspruch 2, 3, oder 4, dadurch gekennzeichnet, daß die Reinigungselemente aus einem Elastomer oder aus Gummi gefertigte Lappen (58) sind.

7. Reinigungsvorrichtung nach einem der voranstehenden Ansprüche, dadurch gekennzeichnet, daß der Abstand der Kehrwalze (52) von der Bodenfläche (26) mindestens 1 cm beträgt.

8. Reinigungsvorrichtung nach einem der voranstehenden Ansprüche, dadurch gekennzeichnet, daß in der durch die Bewegungsrichtung der der Bodenfläche (26) zugewandten Unterseite der Kehrwalze (52) vorgegebenen Richtung der Kehrwalze (52) benachbart eine grobe Schmutz- und Abfallteile von der Kehrwalze (52) in den Grobschmutzbehälter (66) leitende Rampe (62) angeordnet ist.

9. Reinigungsvorrichtung nach Anspruch 8, dadurch gekennzeichnet, daß eine untere, der Bodenfläche (26) zugewandte Kante (68) der Rampe (62) unterhalb der Kehrwalze (52) positioniert ist.

10. Reinigungsvorrichtung nach Anspruch 8 oder 9, dadurch gekennzeichnet, daß die Rampe (62) in Bewegungsrichtung der Reinigungsvorrichtung hinter der Kehrwalze (52) angeordnet ist.

11. Reinigungsvorrichtung nach einem der voranstehenden Ansprüche, dadurch gekennzeichnet, daß die Reinigungsvorrichtung (10) zwei Reinigungswerkzeuge in Form von zwei als Bürstenwalzen ausgebildeten Schrubbwalzen (40, 42) umfaßt mit im wesentlichen quer zur Bewegungsrichtung der Reinigungsvorrichtung (10) und ungefähr parallel zur Bodenfläche (26) orientierten Rotationsachsen, wobei eine erste Schrubbwalze (40) in Bewegungsrichtung der Reinigungsvorrichtung (10) vor dem Sammelbehälter (48) und unterhalb des Grobschmutzbehälters (66) und eine zweite Schrubbwalze (42) hinter dem Sammelbehälter (48) angeordnet ist.

12. Reinigungsvorrichtung nach Anspruch 11, dadurch gekennzeichnet, daß die Reinigungsvorrichtung (10) eine Reinigungsflüssigkeit aus einem Vorratstank (24) auf die Bodenfläche (26) in Bewegungsrichtung der Reinigungsvorrichtung (10) vor die erste Schrubbwalze (40) leitende Zufuhrleitung (36) umfaßt.

13. Reinigungsvorrichtung nach Anspruch 12, dadurch gekennzeichnet, daß die Reinigungsvorrichtung (10) eine schmutzige Reinigungsflüssigkeit von der Bodenfläche (26) aufnehmende und in einen Rückgewinnungstank führende Saugvorrichtung (30) umfaßt.

14. Reinigungsvorrichtung nach einem der Ansprüche 11 bis 13, dadurch gekennzeichnet, daß die Schrubbwalzen (40, 42) auf die Bodenfläche (26) absetzbar und von der Bodenfläche (26) anhebbar angeordnet sind.

## Claims

1. A cleaning device (10) for cleaning a floor, with a mobile frame (12) and with at least one rotatable cleaning tool (40), which acts upon a floor surface (26) and takes up dirt and/or refuse from the floor surface (26) and which conveys it to a collecting container (48), as well as with a drive member (46) for rotating the cleaning tool (40), **characterized in that** a sweeping roller (52) held at a distance from the floor surface (26) and sweeping coarse particles (64) of dirt and waste from the floor surface (26) is arranged in front of the first cleaning tool (40) in the direction of movement of the cleaning device (10), the axis of rotation of the said sweeping roller (52) being positioned substantially transversely to the direction of movement of the cleaning device (10) and approximately parallel to the floor surface (26), and the cleaning device (10) comprises a coarse-dirt container (66) which is arranged adjacent to the sweeping roller (52) and which takes up the coarse particles of dirt and waste from the sweeping roller (52).

2. A cleaning device according to Claim 1, **characterized in that** the sweeping roller (52) comprises a cylindrical core (54), on the lower and upper faces of which the sweeping roller (52) is mounted rotatably and on the external generated surface (56) of which are secured cleaning members projecting radially outwards and taking up particles (64) of dirt and waste.

3. A cleaning device according to Claim 2, **characterized in that** the radial extension of the cleaning members corresponds to at least the core diameter of the sweeping roller.

4. A cleaning device according to Claim 2 or 3, **characterized in that** the cleaning members are arranged in the peripheral direction of the core (54) of the sweeping roller (52) in individual peripheral portions, between which peripheral areas without cleaning members are present in each case.

5. A cleaning device according to Claim 2, 3 or 4, **characterized in that** the cleaning members are bristles.

6. A cleaning device according to Claim 2, 3 or 4, **characterized in that** the cleaning members are flaps (58) produced from an elastomer or from rubber.

7. A cleaning device according to one of the preceding Claims, **characterized in that** the distance of the sweeping roller (52) from the floor surface (26) amounts to at least 1 cm.

8. A cleaning device according to one of the preceding Claims, **characterized in that** a ramp (62) conveying coarse particles of dirt and refuse from the sweeping roller (52) into the coarse-dirt container (66) is arranged adjacent to the sweeping roller (52) in the direction determined by the direction of movement of the underside of the sweeping roller (52) facing the floor surface (26).

9. A cleaning device according to Claim 8, **characterized in that** a lower edge (68) of the ramp (62) facing the floor surface (26) is positioned below the sweeping roller (52).

10. A cleaning device according to Claim 8 or 9, **characterized in that** the ramp (62) is arranged behind the sweeping roller (52) in the direction of movement of the cleaning device.

11. A cleaning device according to one of the preceding Claims, **characterized in that** the cleaning device (10) comprises two cleaning tools in the form of two scrubbing rollers (40, 42) constructed in the form of brush rollers and with axes of rotation orientated substantially transversely to the direction of movement of the cleaning device (10) and approximately parallel to the floor surface (26), wherein a first scrubbing roller (40) is arranged in front of the collecting container (48) and below the coarse-dirt container (66) and a second scrubbing roller (42) is arranged behind the collecting container (48) in the direction of movement of the cleaning device (10).

12. A cleaning device according to Claim 11, **characterized in that** the cleaning device (10) comprises a supply line (36) conveying cleaning liquid from a storage tank (24) to the floor surface (26) in front of the first scrubbing roller (40) in the direction of movement of the cleaning device (10).

13. A cleaning device according to Claim 12, **characterized in that** the cleaning device (10) comprises a suction device (30) taking up soiled cleaning liquid from the floor surace (26) and conveying it to a recovery tank.

14. A cleaning device according to one of Claims 11 to 13, **characterized in that** the scrubbing rollers (40, 42) are arranged so that they can be set down on the floor surface (26) and lifted off from the floor surface (26).

## Revendications

1. Machine de nettoyage (10) pour nettoyer le sol, comportant un cadre mobile (12) et au moins un outil de nettoyage (40) en rotation qui attaque la surface du sol (26), qui collecte des saletés et/ou des déchets de la surface du sol (26) et qui les transporte jusque dans un récipient de collecte (48), ainsi qu'un élément d'entraînement (46) pour faire tourner l'outil de nettoyage (40), caractérisée en ce qu'en avant du premier outil de nettoyage (40) en direction de déplacement de la machine de nettoyage (10), il est prévu un rouleau de balayage (52) qui est maintenu à distance de la surface du sol (26), qui balayage de grosses particules de saletés et de déchets (64) de la surface du sol (26) et dont l'axe de rotation est positionné sensiblement transversalement à la direction de déplacement de la machine de nettoyage (10) et approximativement parallèlement à la surface du sol (26), et en ce que la machine de nettoyage (10) présente un récipient à grosses particules de saletés (66) agencé au voisinage du rouleau de balayage (52) et recevant les grosses particules de saletés et de déchets depuis le rouleau de balayage (52).

2. Machine de nettoyage selon la revendication 1, caractérisée en ce que le rouleau de balayage (52) présente un noyau cylindrique (54) sur la surface de fond et de couverture duquel est monté en rotation le rouleau de balayage (52), et sur la surface enveloppe (56) duquel sont fixés des éléments de nettoyage faisant saillie radialement vers l'extérieur et recevant les particules de saletés et de déchets (64).

3. Machine de nettoyage selon la revendication 2, caractérisée en ce que l'extension radiale des éléments de nettoyage correspond au moins au diamètre du noyau du rouleau de balayage.

4. Machine de nettoyage selon l'une ou l'autre des revendications 2 et 3, caractérisée en ce que les éléments de nettoyage sont agencés en direction périphérique du noyau (54) du rouleau de balayage (52) dans des segments périphériques individuels entre lesquels se trouvent respectivement des segments périphériques sans éléments de nettoyage.

5. Machine de nettoyage selon l'une quelconque des revendications 2, 3 ou 4, caractérisée en ce que les éléments de nettoyage sont des poils.

6. Machine de nettoyage selon l'une quelconque des revendications 2, 3 ou 4, caractérisée en ce que les éléments de nettoyage sont des lamelles (58) fabriquées en élastomère ou en caoutchouc.

7. Machine de nettoyage selon l'une quelconque des revendications précédentes, caractérisée en ce que la distance entre le rouleau de balayage (52) et la surface du sol (26) s'élève au moins à 1 cm.

8. Machine de nettoyage selon l'une quelconque des revendications précédentes, caractérisée en ce qu'il est prévu au voisinage du rouleau de balayage une rampe (62) qui amène de grosses particules de saletés et de déchets depuis le rouleau de balayage (52) jusque dans le récipient à grosses particules de saletés (66), dans la direction déterminée par la direction de déplacement de la face inférieure du rouleau de balayage (52), qui est orientée vers la surface du sol (26).

9. Machine de nettoyage selon la revendication 8, caractérisée en ce qu'une arête inférieure (68) de la rampe (62), qui est orientée vers la surface du sol (26) est positionnée au-dessous du rouleau de balayage (52).

10. Machine de nettoyage selon l'une ou l'autre des revendications 8 et 9, caractérisée en ce que la rampe (62) est agencée en arrière du rouleau de balayage (52) en direction de déplacement de la machine de nettoyage.

11. Machine de nettoyage selon l'une quelconque des revendications précédentes, caractérisée en ce que la machine de nettoyage (10) comporte deux outils de nettoyage sous forme de deux rouleaux de frottement (40, 42) réalisés en forme de rouleaux à brosse, dont les axes de rotation sont orientés sensiblement transversalement à la direction de déplacement de la machine de nettoyage (10) et approximativement parallèlement à la surface du sol (26), le premier rouleau de frottement (40) étant agencé en avant du récipient de collecte (48) en direction de déplacement de la machine de nettoyage (10) et au-dessous du récipient à grosses particules de saletés (66), et le second rouleau de frottement (42) étant agencé en arrière du récipient de collecte (48).

12. Machine de nettoyage selon la revendication 11, caractérisée en ce que la machine de nettoyage (10) comporte une conduite d'amenée (36) qui mène un liquide de nettoyage hors d'un réservoir (24) sur la surface du sol (26) en avant du premier rouleau de frottement (40) en direction de déplacement de la machine de nettoyage (10).

13. Machine de nettoyage selon la revendication 12, caractérisée en ce que la machine de nettoyage (10) comporte un dispositif d'aspiration (30) qui reçoit le liquide de nettoyage sale depuis la surface du sol (26) et qui l'amène jusque dans un réservoir de récupération.

14. Machine de nettoyage selon l'une quelconque des revendications 11 à 13, caractérisée en ce que les rouleaux de frottement (40, 42) sont agencés de manière à pouvoir être posés sur la surface du sol (26) et être soulevés depuis la surface du sol (26).
